# EUROPÄISCHE PATENTSCHRIFT

(11) **EP 0 257 186 B1**
(45) Veröffentlichungstag und Bekanntmachung des Hinweises auf die Patenterteilung: **11.11.1992**
(21) Anmeldenummer: 87105313.8
(22) Anmeldetag: 10.04.1987
(51) Int. Cl.: B65B 59/00

(54) **Form- und Fülleinrichtung für Verpackungen aus Karton**
Shaping and filling device for carton packages
Dispositif de formage et de remplissage d'emballages en carton

(30) Priorität: 28.08.1986 DE 3628952
(43) Veröffentlichungstag der Anmeldung: 02.03.1988
(73) Patentinhaber: Icoma Packtechnik GmbH, D-77855 Achern (DE)
(72) Erfinder: Kuckhermann, Gustav, D-7590 Achern 12 (DE); Hansson, Per-Ulf, D-7590 Achern (DE)
(74) Vertreter: Patentanwälte Dipl.-Ing. Bodo Thielking Dipl.-Ing. Otto Elbertzhagen

(56) Entgegenhaltungen:
- CH-A- 410 757
- DE-A- 2 310 494
- DE-C- 184 837
- DE-C- 858 664
- GB-A- 748 369
- US-A- 2 272 258
- US-A- 2 909 874
- US-A- 3 675 759

## Beschreibung

Die Erfindung betrifft eine Vorrichtung zum Formen, Füllen und Verschließen von Verpackungen, insbesondere aus Karton.

Vorrichtungen zum Formen, Füllen und Verschließen von Verpackungen, die eine der Zahl der Bearbeitungsschritte entsprechende Anzahl von Bearbeitungsstationen aufweisen, sind bekannt (DE 28 52 022 C2).

Problematisch bei derartigen bekannten Maschinen ist ein Formatwechsel. Beim Umstellen der Formate werden erhebliche Umrüstzeiten benötigt.

Ausgehend von diesem Stand der Technik liegt der Erfindung die Aufgabe zugrunde, eine Vorrichtung der als bekannt vorausgesetzten Art so auszubilden, daß eine Formatumstellung vergleichsweise einfach und kurzfristig zu bewerkstelligen ist.

Die Lösung dieser Aufgabe erfolgt erfindungsgemäß dadurch, daß an die Verpackungen anpaßbare, als Teil der Formvorrichtung dienende Kassetten für deren Transport durch die aufeinanderfolgenden Bearbeitungsstationen innerhalb der Vorrichtung vorgesehen sind.

Das Vorsehen von Kassetten, die entweder insgesamt ausgewechselt werden können oder auf die unterschiedlichen Formate umstellbar sind, erlaubt eine schnelle Umrüstung. Die Antriebseinrichtungen für den Transport der unterschiedlichen Verpackungsgrößen zu den verschiedenen Bearbeitungsstationen bleiben dabei vollständig unverändert. Es genügt eine Anpassung der Kassette an die unterschiedlichen Verpackungsgrößen.

Selbstverständlich sind darüber hinaus auch die üblichen Anpassungen der Fülleinrichtungen und Verschließeinrichtungen vorzunehmen, die jedoch nicht Gegenstand der vorliegenden Erfindung sind.

Bevorzugte Ausführungsformen der Erfindung sind in den Unteransprüchen im einzelnen beschrieben.

Nachstehend wird eine bevorzugte Ausführungsform der Erfindung anhand der Zeichnung beschrieben. Es zeigen:
- Figur 1 -: eine schematische perspektivische Gesamtansicht einer Transportvorrichtung zu den unterschiedlichen Bearbeitungsstationen ohne die darüber angeordneten Füll- und Verschließelemente,
- Figur 2 -: eine schematische Seitenansicht einer Spreizeinrichtung für die Verpackung im eingetauchten Zustand,
- Figur 3 -: eine Draufsicht auf die Darstellung gemäß Figur 2, lediglich zur Hälfte gezeichnet,
- Figur 4 -: eine Seitenansicht analog Figur 2 im gespreizten Zustand der Spreizeinrichtung,
- Figur 5 -: eine Draufsicht auf die Darstellung gemäß Figur 4, lediglich zur Hälfte gezeichnet.

In einem Magazin 1 sind flache Verpackungen 2 angeordnet, die entweder Vorfaltungen aufweisen können oder auch ohne jede Faltlinien ausgebildet sind. Diese flachen Verpackungen werden in vorgeöffnetem Zustand in die Formstation 3 eingelegt. Nach der vollständigen Spreizung und Öffnung gelangen die Verpackungen in die Füllstation 4, von dort in die Verdichtungsstation 5, schließlich in die Nachfüllstation 6.

Die gespreizten Verpackungen erhalten ihre Rechteckform durch die Spreizeinrichtung, deren Funktion später im Zusammenhang mit Figuren 2 bis 5 beschrieben wird.

Im gespreizten Zustand liegen die Verpackungen mit ihren Breitseiten an der vertikalen Platten 18 und 19 an und mit dem Boden liegen sie auf der Bodenplatte 17. Die seitlichen Laschen 16 liegen ebenfalls auf der Bodenplatte 17 und werden dort von den Niederhaltern 24 festgehalten.

Nachdem die Spreizeinrichtung nach oben herausgezogen ist, gelangen die rechteckförmig gebildeten Kartonverpackungen durch die unterschiedlichen beschriebenen Bearbeitungspositionen. Dabei gleiten die schmalen Stirnseiten an äußeren Gleitleisten 13 bzw. inneren Gleitleisten 15 entlang.

In Figur 1 weist die hintere Längsbahn die Bearbeitungsstationen 3, 4, 5 und 6 auf. Nach Verlassen der Nachfüllstation 6 gelangt die nun vollständig befüllte Verpackung auf eine freie Position, nämlich die Endposition der hinteren Längsbahn. Von dort wird die befüllte Verpackung quer zur vorderen Längsbahn verschoben, und zwar bis zur Anlage der schmalen Stirnseite an den Gleitleisten 14. Es werden dann Kassetten zusammen mit den Verpackungen gemäß Figur 1 nach links auf der vorderen Längsbahn verschoben. Die Verpackungen durchlaufen dabei zunächst die Siegelstation 7, die Umfalzstation 8, die Umlegestation und Verklebestation 9 sowie die Bereitstellungsstation 10. Aus der Bereitstellungsstation 10 gelangen die fertigen Verpackungen 12 in die Ausschubstation 11. In der Ausschubstation 11 werden die fertigen verschlossenen Verpackungen 12 zwischen den Platten 18 und 19 hindurch quer seitlich abgeschoben und sie gelangen dann in die Abnahmeposition.

In Figur 1 sind die inneren Gleitleisten 15 nur in der hinteren Längsbahn gezeichnet, sie sind in gleicher Weise jedoch auch in der vorderen Längsbahn vorgesehen, dort allerdings nicht dargestellt. Die einander benachbart liegenden Gleitleisten 15 enden jeweils vor den Querverschiebestationen, damit die Verpackungen quer zur gegenüberliegenden Längsbahn verschoben werden können.

Es ist möglich, an die in Figur 1 dargestellte Vorrichtung eine Speichervorrichtung anzuschließen.

Die Zahl der Bearbeitungsstationen ist variabel. Als besonders zweckmäßig erweist sich die Anordnung in zwei parallel zueinander verlaufenden Längsbahnen, die an ihren Enden jeweils Querverschiebeeinrichtungen aufweisen und damit taktweise den Übergang von der einen Längsbahn in die benachbarte Längsbahn ermöglichen. In den Längsbahnen bewegen sich die Verpackungen jeweils gegenläufig. Der Antrieb erfolgt vorzugsweise mit Hilfe eines im Rechteck angeordneten Schiebersystems, das nicht dargestellt ist und dessen Antriebsorgane vorzugsweise Kolben-Zylinder-Einheiten aufweisen.

Die flach zugeführte, am Boden geschlossene Verpackung 2 wird in der Formstation 3 durch die eingetauchten Formbleche 20 und 21, welche auseinandergespreizt werden, zu einer rechteckigen Verpackung geformt. Dabei werden die großen Seitenwände gegen die vertikalen Platten 18 und 19 gepreßt. Die sich dabei bildenden dreieckigen Bodenecken 16 werden mit Hilfe der Niederhalter 24 flach gepreßt und dienen beim Vorschub als zusätzliche Halterung.

Die in den Zeichnungsfiguren 2 bis 5 dargestellte Spreizeinrichtung ist wie folgt aufgebaut:
Die Spreizeinrichtung besitzt die parallel zueinander geführten und senkrecht angeordneten Formbleche 20 und 21 mit abgewinkelten Randbereichen 22 und 23. Die Formbleche 21 und 22 sind über Schwenkachsen 38 und 39 sowie 40 und 41 und zugehörige Gelenkhebel 33 und 35 sowie 32 und 34 gelenkig über Gelenkachsen 37 und 36 mit einer Gleitstange 26 verbunden. Auf der Gleitstange 26 sitzt ein Gleitstück 29.

An der Achse 42 des Gleitstücks 29 sind Gelenkhebel 30 und 31 angelenkt, die an den Schwenkachsen 40 und 38 enden.

Eine Kolben-Zylinder-Einheit 27 besitzt eine Kolbenstange 43, welche mit dem Gleitstück 29 verbunden ist. Im eingetauchten Zustand der Spreizeinrichtung kann beim Ausfahren der Kolbenstange 43 das Gleitstück 29 nach unten gleiten. Dabei werden die Formbleche 20 und 21 in vertikaler Stellung und parallel zueinander so weit verfahren, bis die großen Seitenwände der Verpackung 2 an die vertikalen Platten 18 und 19 gepreßt sind. Die gebildeten Bodenecken 16 (vergl. Figur 5) werden mit Hilfe des um die Achse 25 schwenkbaren Niederhalters 24 auf der Bodenplatte 17 fixiert. Das Verschwenken des Niederhalters 17 erfolgt durch eine Betätigung des Niederhalters in Richtung des Doppelpfeils 28.

## Patentansprüche

1. Vorrichtung zum Formen, Füllen und Verschließen von in flachliegendem, gegebenenfalls vorgeöffnetem Zustand zugeführten Verpackungen, insbesondere aus Karton,
dadurch gekennzeichnet,
daß an die Verpackungen anpaßbare Kassetten (17, 18, 19) vorgesehen sind, die Teil der die flachliegende, gegebenenfalls vorgeöffnete Verpackung in eine parallelepipedische Hülse auffaltenden Formvorrichtung sind und die für den Transport der Verpackungen durch die aufeinanderfolgenden Bearbeitungsstationen innerhalb der Vorrichtung vorgesehen sind.

2. Vorrichtung nach Anspruch 1,
dadurch gekennzeichnet,
daß die Kassetten (17, 18, 19) etwa U-förmig ausgebildet sind und zwei einander gegenüberliegende vertikale Platten (18; 19) aufweisen, die auf einer gemeinsamen Bodenplatte (17) angeordnet sind.

3. Vorrichtung nach Anspruch 1 oder 2,
dadurch gekennzeichnet,
daß die Kassetten (17, 18, 19) mit ihren beiden offenen Seiten entlang ortsfest angeordneter Gleitleisten (13; 14; 15) verschiebbar sind.

4. Vorrichtung nach einem oder mehreren der Ansprüche 1 bis 3,
dadurch gekennzeichnet,
daß die Kassetten (17, 18, 19) gegenläufig entlang zueinander paralleler Längsbahnen verschiebbar sind und jeweils am Ende der einen Längsbahn quer auf den Anfang der anderen Längsbahn verschoben werden.

5. Vorrichtung nach einem oder mehreren der Ansprüche 1 bis 4,
dadurch gekennzeichnet,
daß die benachbarten Gleitleisten (15) der unterschiedlichen Längsbahnen vor den Quertransportstrecken enden.

6. Vorrichtung nach einem oder mehreren der Ansprüche 1 bis 5,
dadurch gekennzeichnet,
daß die vertikalen Platten (18, 19) der Kassetten auf der gemeinsamen Bodenplatte (17) in unterschiedlichen Positionen fixierbar sind.

7. Vorrichtung nach einem oder mehreren der Ansprüche 1 bis 6,
dadurch gekennzeichnet,
daß die Längs- und Quertransporteinrichtungen für die Kassetten (17, 18, 19) Kolben-Zylinder-Einheiten sind.

8. Vorrichtung nach einem oder mehreren der Ansprüche 1 bis 7,
dadurch gekennzeichnet,
daß eine Ausstoßeinheit für ein Ausschieben der befüllten und verschlossenen Verpackung (12) aus der Kassette (17, 18, 19) am Ende der zweiten Längstransportbahn vorgesehen ist.

9. Vorrichtung nach einem oder mehreren der Ansprüche 2 bis 8,
dadurch gekennzeichnet,
daß eine Spreizeinrichtung (20 bis 43) zum Aufspreizen der Verpackung (2) vorgesehen ist, die parallel verfahrbare Formbleche (20 und 21) aufweist, welche die Verpackung (2) gegen die Innenseiten der vertikalen Platten (18 und 19) drücken.

10. Vorrichtung nach einem oder mehreren der Ansprüche 2 bis 9,
dadurch gekennzeichnet,
daß die Formbleche (20; 21) abgewinkelte Randbereiche (22; 23) aufweisen.

11. Vorrichtung nach einem oder mehreren der Ansprüche 2 bis 10,
dadurch gekennzeichnet,
daß Niederhalter (24) neben die Formbleche (20; 21) verfahrbar und zum Fixieren der seitlichen Laschen (16) auf der Bodenplatte (17) ausgebildet sind.

12. Vorrichtung nach einem oder mehreren der Ansprüche 2 bis 11,
dadurch gekennzeichnet,
daß die Niederhalter (24) als Schweißelemente ausgebildet sind.

13. Vorrichtung nach einem oder mehreren der Ansprüche 2 bis 12,
dadurch gekennzeichnet,
daß die Niederhalter (24) um horizontale Achsen (25) verschwenkbar sind.

14. Vorrichtung nach einem oder mehreren der Ansprüche 2 bis 13,
dadurch gekennzeichnet,
daß die Spreizeinrichtung (20 bis 43) mittels einer Kolben-Zylinder-Einheit (27) betätigbar ist.

## Claims

1. Device for shaping, filling and closing packets, particularly of cardboard which are supplied in the flat, possibly pre-opened state,
characterised in that
cassettes (17,19,19) are provided which can be adapted to the packets and which are part of the shaping device which unfolds the flat possibly pre-opened packet into a parallelepipedic sleeve and which are provided to transport the packets through the successive processing stations inside the device.

2. Device according to claim 1
characterised in that
the cassettes (17,18,19) are roughly U-shaped and have two opposing vertical plates (18;19) which are mounted on a common base plate (17).

3. Device according to claim 1 or 2
characterised in that
the cassettes (17,18,19) can be displaced with their two open sides along locally fixed slide rails (13;14;15).

4. Device according to one or more of claims 1 to 3
characterised in that
the cassettes (17,18,19) can be displaced in opposite directions along parallel guide tracks and are each displaced at the end of one longitudinal track across to the beginning of the other longitudinal track.

5. Device according to one or more of claims 1 to 4
characterised in that
the adjoining slide rails (15) of the different longitudinal tracks end in front of the transverse conveyor paths.

6. Device according to one or more of claims 1 to 5
characterised in that
the vertical plates (18,19) of the cassettes are fixable on the common base plate (17) in different positions.

7. Device according to one or more of claims 1 to 6
characterised in that the longitudinal and transverse conveyor devices for the cassettes (17,18,19) are piston-cylinder units.

8. Device according to one or more of claims 1 to 7
characterised in that
an ejector unit for ejecting the filled and closed packet (12) out of the cassette (17,18,19) is provided at the end of the second longitudinal conveyor path.

9. Device according to one or more of claims 2 to 8
characterized in that
an expanding device (20 to 43) is provided to spread out the packet (2) and has moulded sheet metal plates (20 and 21) which can be moved in parallel and which press the packet (2) against the insides of the vertical plates (18 and 19).

10. Device according to one or more of claims 2 to 9
characterized in that
the moulded sheet metal plates (20,21) have angled edge areas (22;23).

11. Device according to one or more of claims 2 to 10 characterized in that the holding down members (24) can be moved next to the moulded sheet metal plates (20;21) and are designed to fix the side flaps (16) on the base plate (17).

12. Device according to one or more of claims 2 to 11
characterized in that
the holding down members (24) are designed as welding elements.

13. Device according to one or more of claims 2 to 12
characterised in that
the holding down members (24) can swivel about horizontal axes (25).

14. Device according to one or more of claims 2 to 12
characterized in that
the expanding device (20 to 43) can be operated by means of a piston-cylinder unit (27).

## Revendications

1. Dispositif de formage, remplissage et fermeture d'emballages, notamment en carton, amenés à plat, préouverts le cas échéant,
caractérisé par le fait
que des caissons (17, 18, 19), adaptables aux emballages et faisant partie du dispositif de formage, qui déplie, en parallélépipède, les emballages posés à plat, préouverts le cas échéant, sont prévus pour le transport des emballages à travers les postes de traitement successifs, au sein du dispositif.

2. Dispositif selon revendication 1,
caractérisé par le fait
que les caissons (17, 18, 19) présentent une forme approximativement en "U" et sont équipés de deux plaques verticales (18; 19), disposées, en face l'une de l'autre, sur une plaque de base (17) commune.

3. Dispositif selon revendication 1 ou 2,
caractérisé par le fait
que les caissons (17, 18, 19) sont déplaçables le long de guidages de glissement (13; 14; 15) stationnaires, vers lequels leurs deux côtés ouverts sont dirigés.

4. Dispositif selon l'une ou plusieurs des revendications 1 à 3,
caractérisé par le fait
que les caissons (17, 18, 19) sont déplaçables, en sens opposé, le long de voies longitudinales, parallèles et, arrivés à la fin de l'une des voies longitudinales, sont poussés transversalement sur le début de l'autre voie.

5. Dispositif selon l'une ou plusieurs des revendications 1 à 4,
caractérisé par le fait
que les guidages de glissement (15) voisins des différentes voies longitudinales se terminent devant les zones de transport transversales.

6. Dispositif selon l'une ou plusieurs des revendications 1 à 5,
caractérisé par le fait
que les plaques verticales (18, 19) des caissons peuvent être fixées en positions différentes sur la plaque de base (17) commune.

7. Dispositif selon l'une ou plusieurs des revendications 1 à 6,
caractérisé par le fait
que les dispositifs de transport transversal pour les caissons (17, 18, 19) sont des ensembles pistons-cylindres.

8. Dispositif selon l'une ou plusieurs des revendications 1 à 7,
caractérisé par le fait
qu'une unité d'expulsion des emballages remplis et fermés (12) hors des caissons (17, 18, 19) est prévue à la fin de la seconde voie de transport longitudinal.

9. Dispositif selon l'une ou plusieurs des revendications 1 à 8,
caractérisé par le fait
qu'un écarteur (20 à 43) est prévu pour le dépliage de l'emballage (2) et est équipé de tôles profilées (20 et 21), déplaçables parallèlement, lequel presse l'enmballage (2) contre les parois internes des plaques verticales (18 et 19).

10. Dispositif selon l'une ou plusieurs des revendications 2 à 9,
caractérisé par le fait
que les tôles profilées (20; 21) présentent des zones marginales (22; 23) coudées.

11. Dispositif selon l'une ou plusieurs des revendications 2 à 10,
caractérisé par le fait
que des abaisseurs (24) mobiles sont formés côté des tôles profilées (20; 21), en vue de maintenir les langues latérales (16) sur la plaque de base (17).

12. Dispositif selon l'une ou plusieurs des revendications 2 à 11,
caractérisé par le fait
que les abatteurs (24) sont conçus sous forme d'éléments soudés.

13. Dispositif selon l'une ou plusieurs des revendications 2 à 12,
caractérisé par le fait
que les abatteurs (24) sont orientables autour de pivots (25).

14. Dispositif selon l'une ou plusieurs des revendications 2 à 13,
caractérisé par le fait
que l'écarteur (20 à 43) est actionnable à l'aide d'une unités piston et cylindre (27).
